# EUROPÄISCHE PATENTANMELDUNG

(11) **EP 0 570 970 A1**
(43) Veröffentlichungstag der Anmeldung: **24.11.1993**
(21) Anmeldenummer: 93108268.9
(22) Anmeldetag: 21.05.1993
(51) Int. Cl.: F26B 17/08

(54) **Trockner für schütt- oder rieselfähiges Gut**

(30) Priorität: 22.05.1992 DE 4217056
(71) Anmelder: FRITZ EGGER GESELLSCHAFT m.b.H., A-6380 St. Johann i.T. (AT)
(72) Erfinder: Böhler, Harald, A-6800 Feldkirch (AT)
(74) Vertreter: Sandmann, Joachim, Dr.

(57) **Zusammenfassung**

Der Trockner 1 ist aus einer Reihe von in Modulbauweise aneinander anschließenden Einheiten zusammengesetzt, die einen gebäudeartigen Querschnitt mit einem Boden 39, zwei aufragenden Gehäuseaußenwänden 41, 42 und einem Dach 40 aufweisen, an den ein Abzug 51 mit einem Saugventilator 52 angeschlossen ist. Zwei senkrechte Seitenwände 37 und 38, die sich vom Boden 39 bis zum Dach 40 erstrecken, begrenzen zwischen sich einen zentralen Raum zur Aufnahme eines unteren Trocknungsbandes 14 und eines oberen Filterbandes 7 und bilden mit den Gehäuseaußenwänden 41, 42 einen Zuführungskanal 43 und einen Überleitungskanal 44 auf gegenüberliegenden Seiten des zentralen Raumes. Diese Konstruktion mit sich über die Höhe und Länge des Trockners erstreckenden seitlichen Kanälen 43 und 44 führt zu einer einfachen und kompakten Ausbildung und schafft verschiedene Gestaltungsmöglichkeiten hinsichtlich der Trocknungsgasführung.

Der zentrale Trocknerraum zwischen den Seitenwänden 37 und 38 ist durch eine Trennwand 46 und die beiden Förderbänder 7 und 14 in eine untere Einleitungskammer 47, eine untere Auffangkammer 48, eine obere Einleitungskammer 49 und eine obere Auffangkammer 50 unterteilt. In die Gehäuseaußenwand 41 ist ein Erhitzer 53 eingebaut, durch den Trocknungsgas 54 strömt, das durch das Trocknungsband 14 mit der darauf befindlichen unteren Gutschicht 55, einen im Überleitungskanal 44 angeordneten Zwischenerhitzer 58 und das obere Filterband 7 mit der darauf befindlichen oberen Gutschicht 60 zum Abzug 51 aufsteigt. Das zu trocknende Gut wird nacheinander zuerst vom Filterband 7 und dann nach erfolgter Überleitung vom Trocknungsband 14 gefördert. Die vom Trocknungsgas 54 aus der unteren Gutschicht 56 mitgeführten Verunreinigungen werden weitgehend in der noch feuchteren oberen Gutschicht 60 wieder abgelagert.

## Beschreibung

Die Erfindung bezieht sich auf einen Trockner für schütt- oder rieselfähiges Gut, insbesondere Holzspäne, wie er im Oberbegriff des Anspruchs 1 beschrieben ist.

Ein solcher Trockner mit einem unteren Trocknungsband und einem oberen Filterband ist bekannt (DE 27 29 015 A). Dabei wird der Vorteil genutzt, daß von der aufsteigenden Trocknungsluft aus der Gutschicht auf dem Trocknungsband mitgeführte Verunreinigungen in der noch feuchteren Gutschicht auf dem Filterband weitgehend wieder abgelagert werden, so daß ggf. auf eine zusätzliche Reinigung des Trocknungsabgases bzw. der Abluft verzichtet werden kann.

Der zum Nachtrocknen von Hopfen vorgesehene bekannte Trockner weist ein Gehäuse mit zwei entlang der Förderbandkanten verlaufenden Seitenwänden, zwei Stirnwänden und einem Dach auf, an das ein Kamin mit einem Saugzugventilator angeschlossen ist. Die Trocknungluft wird seitlich durch eine Rohrleitung von großem Querschnitt und und einen in diese Rohrleitung eingebauten Erhitzer zugeführt und dabei durch eine Seitenwandöffnung im wesentlichen in den Bereich zwischen Obertrum und Untertrum des Trocknungsbandes eingeleitet. Zur Überleitung der Trocknungsluft vom Trocknungsband zum Filterband ist über der Zuführungsleitung eine Rohrleitung von großem Querschnitt mit einem 180°-Bogen vorgesehen, die über zwei Seitenwandöffnungen den unteren Auffangraum über dem Trocknungsband mit dem Zwischenraum zwischen Obertrum und Untertrum des oberen Filterbandes verbindet.

Diese Ausbildung mit auf der selben Seite des Trockners angeordneter bodennaher Trocknungsluftzuführung und darüber befindlicher Trocknungsluftüberleitung in mittlerer Höhe ist raumaufwendig und ermöglicht wenig Gestaltungs- und Variationsmöglichkeiten des Trocknerbetriebes, da die gesamte Trocknungsluft bzw. vom Erhitzer gelieferte Trocknungswärme durch die Gutschicht auf dem Trocknungsband und durch die Gutschicht auf dem Filterband geleitet werden muß. Hinzu kommt die Gefahr, daß die Gutschicht auf dem Trocknungsband ungleichmäßig durchströmt und getrocknet wird, weil an der Seite, an der die Trocknungsluft zu- und abgeführt wird, mit einem erhöhten Trocknungsluftdurchsatz zu rechnen ist. Dementsprechend besteht die Tendenz zu örtlichen Übertrocknungen.

Der Erfindung liegt die Aufgabe zugrunde, einen gattungsgleichen Trockner besonders einfach und kompakt auszubilden, wobei verbesserte Anpassungsmöglichkeiten an den jeweiligen Einsatzfall und hinsichtlich der Betriebsweise des Trockners erzielt werden sollen.

Diese Aufgabe wird mit dem kennzeichnenden Merkmalen des Anspruchs 1 gelöst.

Durch die erfindungsgemäß im Abstand außerhalb der beiden Seitenwände vorgesehenen senkrechten Gehäuseaußenwände werden die Zuführung und die Überleitung des Trocknungsgases in das Trocknergehäuse integriert und entfallen gesonderte Rohrleitungen für die Zuführung und Überleitung, wobei der Trockner glatte Seitenabschlüsse aufweist. Die zentral angeordneten Förderbänder sind zu beiden Seiten von einem zwischen der Seitenwand und der Gehäuseaußenwand begrenzten Kanal flankiert, der sich im wesentlichen über die ganze Länge und Höhe des Trockners erstreckt und nicht nur dem integrierten Einbau von Erhitzern (Nacherhitzer, Zwischenerhitzer) dient sondern zugleich vielfältige Möglichkeiten für die den jeweiligen Gegebenheiten angepaßte Strömungsführung des Trocknungsgases liefert.

So kann eine weitgehend gleichmäßige Durchströmung der Gutschichten auf dem Trocknungsband und auf dem Filterband erreicht werden. Insbesondere läßt sich auf einfache Weise ein Teil des erhitzten Trocknungsgases unter Umgehung der beiden Bänder bzw. der auf diesen transportierten Gutschichten in die obere Auffangkammer leiten, wozu es nur einer in entsprechender Höhenlage in der zuführungsseitigen Seitenwand angebrachten Durchtrittsöffnung bedarf, die mit einer Regelklappe ausgestattet sein kann. Mit dieser Maßnahme kann einer Dampfschwadenbildung im oder hinter dem Abzug vorgebeugt werden. Zugleich kann aber auch einem beispielsweise durch Abwärmenutzung vorgegebenen und zur Trocknungsgaserhitzung genutzten Abwärmeangebot entsprochen werden, ohne daß eine Überhitzung des zu trocknenden Guts in Kauf genommen werden muß. Im übrigen ist es ebenso einfach mittels einer in entsprechender Höhenlage in der einen oder anderen Seitenwand angeordneten Durchtrittsöffnung (mit Regelklappe) möglich, einen Teil des Trocknungsgases nur am Trocknungsband oder nur am Filterband vorbei zu leiten.

Das Umgehen des unteren Trocknungsbandes und des oberen Filterbandes mit einem Teil der erhitzten Trocknungsluft ist allerdings bereits bekannt (DE 40 22 702 C). Bei diesem für das Trocknen von Holzspänen vorgesehenen Trockner ist eine Umgehungsleitung mit einer eingebauten Regelklappe vorgesehen, die stirnseitig über den Trockner vorspringt. Auch die Überleitung des Trocknungsgases vom unteren Trocknungsband zum oberen Filterband erfolgt nicht etwa seitlich der Förderbänder, vielmehr steigt die Trocknungsluft unmittelbar hintereinander durch das Trocknungsband und das Filterband auf, ohne daß eine Zwischenerhitzung der Trocknungsluft erfolgt.

Zweckmäßige Ausgestaltungen und Weiterbildungen ergeben sich aus den Unteransprüchen.

Dabei hat sich die Modulbauweise gemäß Anspruch 8 als besonders zweckmäßig erwiesen, weil dadurch die Anpassungsfähigkeit weiter gesteigert wird. Durch das in Bandförderrichtung erfolgende Aneinanderreihen mehrerer Einheiten mit gleichen Querschnittsabmessungen bleibt der Vorteil einer kompakten Bauweise mit glatter Umgrenzung erhalten, während den unterschiedlichsten Anforderungen hinsichtlich des Gutdurchsatzes, des Feuchtigkeitsentzugs, der Durchströmungsgeschwindigkeit durch die Gutschichten usw. entsprochen werden kann. Dies insbesondere deswegen, weil nicht jede Einheit in gleicher Weise ausgestattet sein muß. Beispielsweise kann für zwei benachbarte Einheiten nur ein Lufterhitzer, ein Zwischenerhitzer und ein Abzug vorgesehen sein, um die Durchströmgeschwindigkeit der Gutschichten zu halbieren und so das Mitreißen von insbesondere staubförmigen Gutteilchen herabzusetzen.

Ein Ausführungsbeispiel des erfindungsgemäßen Trockners sowie verschiedene Möglichkeiten der Trocknungsgasführung werden nachfolgend anhand einer schematischen Zeichnung näher erläutert. Es zeigen:
- Figur 1: - unterteilt in Figuren 1a und 1b - die entgegengesetzten Enden des Trockners in einer zum Teil längsgeschnittenen Seitenansicht;
- Figur 2: einen Querschnitt längs Linie II-II in Figur 1; und
- Figuren 3 bis 7: vergrößerte Querschnitte entsprechend Figur 2 unter Weglassung von Einzelheiten sowie mit unterschiedlicher Trocknungsgasführung und unterschiedlicher Bestückung mit Wärmetauschern.

Gemäß Figuren 1a und 1b besteht der Trockner 1 aus einer Reihe von Einheiten E₁ bis Eₙ, die jeweils gleiche Länge und auch im wesentlichen gleiche Querschnittsabmessungen aufweisen und in einer Reihe unmittelbar aneinander anschließend angeordnet sind. Am Anfang dieser Reihe ist eine Eintrags- und Austragsstation 2 vorgesehen, die einen über ein Füllrohr 3 beschickbaren Hochbunker 4 für das zu trocknende Gut (Holzspäne) aufweist. Über eine Entnahmeschnecke 5 und einen Verteiler 6 in Form einer Doppelschneckenanordnung wird das Gut in einer gleichmäßig dicken Schicht auf ein umlaufendes endloses Filterband 7 aufgebracht, das sich durch sämtliche Einheiten E₁ bis Eₙ erstreckt und durch einen Antriebsmotor 8 angetrieben wird. Dabei bewegt sich das fördernde Obertrum 9 in der Förderrichtung 10.

An die letzte Einheit Eₙ schließt sich eine Überleitungsstation 11 an, die einen Auffangbehälter 12 für das an der Filterbandumlenkung abgeworfene Gut mit einem Verteiler 13 in Form einer Doppelschneckenanordnung aufweist, der das Gut in einer gleichmäßigen Schicht auf ein Trocknungsband 14 aufbringt, das im Abstand unterhalb des Filterbands 7 durch sämtliche Einheiten E₁ bis Eₙ hindurch zur Eintrags- und Austragsstation 2 zurückführt. Das endlose Trocknungsband 14 wird durch einen Antriebsmotor 15 angetrieben, wobei sein förderndes Obertrum 16 sich in der Förderrichtung 17 bewegt.

Der Abwurfstelle des Trocknungsbandes 14 in der Eintrags- und Austragsstation 2 ist ein Auffangbehälter 18 zugeordnet, aus dem das getrocknete bzw. vorgetrocknete Gut über eine Doppelschneckenanordnung 19 der weiteren Verwendung, beispielsweise im Rahmen der Spanplattenherstellung, zugeführt wird.

Wie die Figuren 1 und 2 zeigen, ist der Trockner 1 über senkrechte Stützträger 20 im Abstand über dem Boden abgestützt und durch eine Rahmenkonstruktion 21 aus Profilträgern versteift ist. Zu dieser Rahmenkonstruktion 21 gehören Bodenlängsträger 22, Bodenquerträger 23 und Deckenlängsträger 24 sowie an jedem Ende einer Einheit E₁ bis Eₙ angeordnete, dem Trocknerprofil entsprechende Anschlußrahmen 25 aus zwei Eckträgern 26, zwei Sparren 27, einem Verbinder 28 und einem Querträger 29, was insbesondere Figur 2 zeigt. Wie aus Figur 1 zu ersehen können die zwischen den Anschlußrahmen 25 ausgebildeten Einheiten E₁ bis Eₙ durch ähnliche Zwischenrahmen 30 in leichterer Ausführung weiter versteift sein.

Die Überleitungsstation 11 ist in ähnlicher Weise durch Profilträger versteift und abgestützt. Entsprechendes gilt für die Eintrags- und Austragsstation 2. Dabei sind diese Stationen 2 und 11 durch Stirnwände 31 und 32 von den benachbarten Einheiten E₁ bzw. Eₙ abgetrennt. Die Wanddurchgangsöffnungen in diesen Stirnwänden 31, 32 sind im Bereich der Obertrume 9 und 16 mittels Bürstenwalzen 33 abgedichtet. Ferner ist den Zeichnungen zu entnehmen, daß an der Oberseite des Trockners 1 über sämtliche Einheiten E₁ bis Eₙ hinweg ein begehbarer Gang 34 mit seitlichen Schutzgittern 35 verläuft.

Gemäß Figur 2 weist der Trockner entsprechend seinen Anschlußrahmen 25 einen im wesentlichen gebäudeartigen Querschnitt auf. Zwar zeigt Figur 2 linksseitig einen Anbau 36, in dem Erhitzer zur Erwärmung des Trocknungsgases angeordnet sind, dieser Anbau 36 ist jedoch nicht erfindungsspezifisch, vielmehr kann darauf verzichtet werden, wie es die Figuren 3 bis 7 mit den ein Gebäudeprofil aufweisenden Trocknerquerschnitten deutlich machen. Diese Figuren zeigen am besten die typische Ausbildung des Trockners 1 bzw. seiner Einheiten E₁ bis Eₙ sowie die Betriebsweise des Trockners.

Danach sind jeweils das obere Filterband 7 und das untere Trocknungsband 14 zwischen senkrechten Seitenwänden 37 und 38 angeordnet, die sich vom Boden 39 bis zum Dach 40 erstrecken. Mit Seitenabstand ist außerhalb einer jeden Seitenwand 37, 38 eine senkrechte Gehäuseaußenwand 41, 42 angeordnet, die sich vom Boden 39 bis zu dem entprechend weit herabgeführten Dach 40 erstreckt. Auf diese Weise sind auf gegenüberliegenden Seiten des durch die Seitenwände 37 und 38 begrenzten zentralen Trocknerraums ein Zuführungskanal 43 und ein Überleitungskanal 44 gebildet.

Der zentrale Trocknerraum zwischen den Seitenwänden 37 und 38 ist durch eine Bodenwand 45 und eine Trennwand 46, die sich waagerecht zwischen den Seitenwänden 37 und 38 erstrecken, sowie durch das Trocknungsband 14 und das Filterband 7 in eine untere Einleitungskammer 47, eine untere Auffangkammer 48, eine obere Einleitungskammer 49 und eine obere Auffangkammer 50 unterteilt. Diese ist an ihrer Oberseite durch das Dach 40 abgeschlossen und führt zu einem Abzug 51 mit einem Saugzugventilator 52. Diese Grundausbildung ist allen Ausführungsvarianten gemäß Figuren 3 bis 7 gemeinsam. Diese unterscheiden sich nur hinsichtlich der durch Strömungspfeile angedeuteten Führung des Trocknungsgases (Trocknungsluft) und der Zahl bzw. Anordnung von Erhitzern.

Gemäß Figur 3 tritt die Luft durch einen in die Gehäuseaußenwand 41 eingebauten Erhitzer 53 ein und strömt als Trocknungsgas 54 durch eine Durchtrittsöffnung 54 der Seitenwand 37 in die untere Einleitungskammer 47 sowie durch das Trocknungsband 14 und die auf diesem befindliche untere Gutschicht 56 in die untere Auffangkammer 48. Durch zwei in der Seitenwand 38 in entsprechender Höhe vorgesehene Durchtrittsöffnungen 57 und 58 tritt die Trocknungsgas in den Überleitungskanal 44 über und gelangt von diesem in die obere Einleitungskammer 49. Dabei passiert das Trocknungsgas einen zwischen den Öffnungen 57 und 58 im Überleitungskanal 44 angeordneten und dessen Querschnitt ausfüllenden Zwischenerhitzer 59. Von der oberen Einleitungskammer 49 strömt das wiedererwärmte Trocknungsgas 54 durch das Filterband 7 und die auf diesem befindliche obere Gutschicht 60, wobei aus der unteren Gutschicht 56 auf dem Trocknungsband 14 mitgeführte Verunreinigungen in der oberen Gutschicht 60 weitgehend wieder abgeschieden werden. Aus diesem Grunde wird das obere Förderband als Filterband bezeichnet, obwohl hier ebenfalls bereits eine Trocknungswirkung in Verbindung mit einer Erwärmung des Guts stattfindet. Schließlich verläßt das Trocknungsgas als Abgas 61 den Trockner 1 durch den Abzug 51.

Die Ausführung nach Figur 4 stimmt mit der vorbeschriebenen Ausführung nach Figur 3 vollständig überein, jedoch weist die Seitenwand 37 in Höhe der oberen Auffangkammer 50 eine Umgehungsöffnung 62 auf, in die eine Regelklappe 63 eingebaut ist, die in Ihrer Offenstellung dargestellt ist. Dementsprechend strömt ein Teil der im Erhitzer 53 erwärmten Luft unter Umgehung der Bänder 7 und 14 sowie der Gutschichten 56 und 60 als Umgehungsgas 64 direkt in die obere Auffangkanmmer 50 und wird dem Abgas 61 beigemischt.

In Figur 5 ist zusätzlich zur Ausführung nach Figur 4 der Überleitungskanal 44 durch eine senkrechte Zwischenwand 65, die sich vom Boden 39 bis zum Dach 40 erstreckt, unterteilt, wobei in die Zwischenwand 65 ein Nacherhitzer 66 eingebaut ist. Dementsprechend strömt die gesamte angesaugte Luft durch den Erhitzer 53 und den Nacherhitzer 66, um sich dann in das durch die Bänder 7 und 14 sowie die Gutschichten 56 und 60 geleitete Trocknungsgas 54 und das zur oberen Auffangkammer 50 strömende Umgehungsgas 64 aufzuteilen.

Figur 6 stimmt weitgehend mit der Ausführung nach Figur 5 überein, jedoch wird auf eine Zwischenerhitzung des Trocknungsgases 54 verzichtet. Dementsprechend fehlen der Zwischenerhitzer 58, die Trennwand 46 und die Durchtrittsöffnungen 56 und 57 in der Seitenwand 38.

Die Ausführung gemäß Figur 7 entspricht derjenigen nach Figur 5 insoweit, daß ebenfalls der Zwischenerhitzer 59 und der Nacherhitzer 66 vorgesehen sind. Letzerer wird aber nur vom zur unteren Einleitungskammer 47 geführten Trocknungsgas 54 durchströmt, so daß anstelle der Zwischenwand 65 eine untere Verbindungswand 67 und eine obere Verbindungswand 68 vorgesehen sind, die den Nacherhitzer 66 mit dem Boden 39 bzw. mit der Seitenwand 37 verbinden. Ferner ist in die Gehäuseaußenwand 41 außer dem Erhitzer 53 ein Zusatzerhitzer 69 eingebaut, der speziell zur Erwärmung des direkt zur oberen Auffangkammer 50 geführten Umgehungsgases 64 eingesetzt werden kann.

Bei einer Ausführung mit mehreren Wärmetauschern (Erhitzer 53, Zwischenerhitzer 59, Nacherhitzer 66, Zusatzerhitzer 69) werden diese vorzugsweise der Reihe nach von einem Wärme liefernden Wärmeträger durchströmt, und zwar in der Reihenfolge Zwischenerhitzer 59, Nacherhitzer 66, Erhitzer 53 und Zusatzerhitzer 69. So lassen sich besonders günstige Temperaturbedingungen und eine große Temperaturabsenkung des Wärmeträgers erreichen, der beispielsweise Abwärme aus einem anderen Prozeß zur Verfügung stellt.

Es ist nicht notwendig, daß alle Einheiten E₁ bis Eₙ des Trockners 1 als komplette Einheiten wie anhand von Figuren 3 bis 7 beschrieben ausgestattet sind. Da benachbarte Einheiten in Förderrichtung 10 bzw. 17 miteinander in Strömungsverbindung stehen können, lassen sich einzelne Einheiten ohne die vorbeschriebenen Ausstattungsmerkmale wie Erhitzer, Zwischenerhitzer, Nacherhitzer, Umgehungsöffnung, Regelklappe oder Abzug ausführen, wobei dann diese Einheiten durch andere (benachbarte) Einheiten mitversort werden. In diesem Sinne ist auf Figur 1 hinzuweisen, wonach die Einheiten E₁ und Eₙ ohne Abzug 51 dargestellt sind. Gegebenenfalls können nicht nur teilbestückte Einheiten sondern regelrechte Leereinheiten eingebaut werden, wodurch sich erweiterte Möglichkeiten zur nachträglichen Anpassung des Trockners ergeben.

## Patentansprüche

1. Trockner für schütt- oder rieselfähiges Gut, insbesondere Holzspäne, mit zwei übereinander angeordneten gegenläufig angetriebenen Förderbändern (7, 14), die zwischen zwei senkrechten Seitenwänden (37, 38) angeordnet und von einem aufsteigenden Trocknungsgas (54) durchströmbar sind, wobei das untere Förderband ein Trocknungsband (14) und das obere Förderband ein Filterband (7) bilden, einer dem Filterband (7) zugeordneten Gutaufgabeeinrichtung (6), einer Überleitungseinrichtung (12, 13) zum Verbringen des Gutes vom Filterband (7) auf das Trocknungsband (14), einer dem Trocknungsband (14) zugeordneten Gutentnahmeeinrichtung (18, 19), einer Trocknungsgaszuführung (43), die über einen Erhitzer (53) in die zwischen den Seitenwänden (37, 38) unter dem Trocknungsband (14) gebildete untere Einleitungskammer (47) mündet, einer unteren Auffangkammer (48) und einer oberen Einleitungskammer (49) zwischen den beiden Förderbändern (7, 14), eine Trocknungsgasüberleitung (44), welche die untere Auffangkammer (48) mit der oberen Einleitungskammer (49) verbindet und gegebenenfalls mit einem Zwischenerhitzer (59) versehen ist, und einer oberhalb des Filterbandes (7) zwischen den Seitenwänden (37, 38) gebildeten oberen Auffangkammer (50), die durch ein Dach (40) abgedeckt und mit einem Abzug (51) für das Abgas (61) versehen ist, **dadurch gekennzeichnet,** daß mit Seitenabstand außerhalb der Seitenwände (37, 38) zwei senkrechte Gehäuseaußenwände (41, 42) vorgesehen sind, daß die Trocknungsgaszuführung (43) und die Trocknungsgasüberleitung (44) auf entgegengesetzten Seiten der Förderbänder (7, 14) vorgesehen sind, wobei zwischen der einen Gehäuseaußenwand (41) und der benachbarten Seitenwand (37) ein Zuführungskanal (43) und zwischen der anderen Gehäuseaußenwand (42) und der benachbarten Seitenwand (38) ein Überleitungskanal (44) gebildet sind, und daß das Dach (40) sich nach beiden Seiten bis zu den Gehäuseaußenwänden (41, 42) erstreckt.

2. Trockner nach Anspruch 1, **dadurch gekennzeichnet,** daß der Erhitzer (53) in die zuführungsseitige Gehäuseaußenwand (41) eingebaut ist.

3. Trockner nach Anspruch 2, **dadurch gekennzeichnet,** daß innerhalb des Zuführungskanals (43) ein Nacherhitzer (66) angeordnet ist.

4. Trockner nach Anspruch 3, **dadurch gekennzeichnet,** daß der Nacherhitzer (66) in eine Zwischenwand (65) eingebaut ist, die sich senkrecht zwischen der Gehäuseaußenwand (41) und der Seitenwand (37) vom Trocknerboden (39) bis zum Dach (40) erstreckt.

5. Trockner nach einem der Ansprüche 1 bis 4, **dadurch gekennzeichnet,** daß der Zuführungskanal (43) und die obere Auffangkammer (50) durch eine in der zuführungsseitigen Seitenwand (37) vorgesehene Umgehungsöffnung (62) mit einer Regelklappe (63) miteinander verbunden sind.

6. Trockner nach einem der Ansprüche 1 bis 5, **dadurch gekennzeichnet,** daß ein der Breite des Überleitungskanals (44) angepaßter Zwischenerhitzer (59) im Überleitungskanal (44) zwischen übereinander angeordneten Durchtrittsöffnungen (57, 58) der überleitungsseitigen Seitenwand (38) zur unteren Auffangkammer (48) und zur oberen Einleitungskammer (49) angeordnet ist, die durch eine sich zwischen den beiden Seitenwänden (37, 38) erstreckende Trennwand (46) voneinander abgegrenzt sind.

7. Trockner nach Anspruch 6, **dadurch gekennzeichnet,** daß die vorgesehenen Erhitzer (53, 59, 66) in Reihe von einem Wärme liefernden Wärmeträger durchströmt werden, der zuerst dem Zwischenerhitzer (59), dann dem gegebenenfalls vorgesehenen Nacherhitzer (66) und schließlich dem Erhitzer (53) zugeführt wird.

8. Trockner nach einem der Ansprüche 1 bis 7, **dadurch gekennzeichnet,** daß er in Modulbauweise aus zwei oder mehr in Bandförderrichtung (10, 17) hintereinander angeordneten gleichartigen Einheiten (E₁ bis Eₙ) mit Gehäuseaußenwänden (41, 42) und Dach (40) zusammengesetzt ist.

9. Trockner nach Anspruch 8, **dadurch gekennzeichnet,** daß den Einheiten (E₁ bis Eₙ) ein gemeinsames Filterband (7) und ein gemeinsames Trocknungsband (14) zugeordnet sind, die jeweils über die gesamte Förderstrecke durchlaufen.

10. Trockner nach Anspruch 8, **dadurch gekennzeichnet,** daß die Einheiten (E₁ bis Eₙ) mit eigenen Förderbändern ausgestattet sind, die durch Weitergabeeinrichtungen miteinander verbunden sind.

11. Trockner nach einem der Ansprüche 8 bis 10, **dadurch gekennzeichnet,** daß ein Teil der miteinander in Strömungsverbindung stehenden Einheiten (E₁ bis Eₙ) ohne Erhitzer (53) und/oder Zwischenerhitzer (59) und/oder Abzug (51) ausgeführt ist.

12. Trockner nach einem der Ansprüche 8 bis 11, **dadurch gekennzeichnet,** daß die Einheiten E₁ bis Eₙ) durch eine Rahmenkonstruktion (21) aus Profilträgern (22 bis 24, 26 bis 29) mit an den Enden der Einheiten angeordneten deren Querschnittsprofil angepaßten Eckträgern (26) , Sparren (27) und Querträgern (29) abgestützt sind.
